# EUROPÄISCHE PATENTSCHRIFT

(11) **EP 3 354 821 B1**
(45) Veröffentlichungstag und Bekanntmachung des Hinweises auf die Patenterteilung: **01.01.2020**
(21) Anmeldenummer: 18150291.5
(22) Anmeldetag: 04.01.2018
(51) Int. Cl.: E04H 12/20, E04H 12/22, E04H 12/04

(54) **MASTSICHERUNGSSYSTEM UND VERFAHREN ZUM SICHERN EINES HOLZMASTES**
MAST SECURING SYSTEM AND METHOD FOR SECURING A WOODEN MAST
SYSTÈME DE FIXATION DE MÂT ET PROCÉDÉ DE FIXATION D'UN MÂT EN BOIS

(30) Priorität: 31.01.2017 DE 102017201491
(43) Veröffentlichungstag der Anmeldung: 01.08.2018
(73) Patentinhaber: Westnetz GmbH, 44139 Dortmund (DE)
(72) Erfinder: HENKE, Jürgen, 57392 Schmallenberg-Bad Fredeburg (DE); HOCHSTEIN, Willibald Jürgen, 57392 Schmallenberg-Gleidorf (DE)
(74) Vertreter: Richly & Ritschel Patentanwälte PartG mbB

(56) Entgegenhaltungen:
- DE-C- 463 096
- DE-U1- 9 211 619
- US-A- 4 318 246
- US-B1- 6 389 743

## Beschreibung

Die vorliegende Erfindung betrifft ein Mastsicherungssystem und ein Verfahren zum Sichern eines Holzmastes.

Energieversorgungsnetze weisen Überlandleitungen auf, die von Holzmasten getragen werden. Zur Wartung, Instandsetzung oder Reparatur eines Leitungsstützpunkts steigt ein Monteur mithilfe einer Kletterausrüstung entlang des Holzmastes auf, um zu dem Auflagepunkt des Leiterseils oder der Leiterseile zu gelangen. Hierbei ist vorgeschrieben, dass der Holzmast vor dem Aufstieg des Monteurs gegen ein Umstürzen gesichert werden muss, um einen sicheren Aufstieg des Monteurs zu gewährleisten. Der Holzmast wird daher vorab mit einem Mastsicherungssystem gesichert.

Bekannte Mastsicherungssysteme sind unhandlich in Transport und Handhabung und erschweren durch ihre Anordnung an dem zu sichernden Mast den Aufstieg des Monteurs.

So sind beispielsweise Systeme bekannt, bei denen im Bereich eines leitungsseitigen Endabschnitts des Holzmasts eine Metallschelle um den Holzmast gelegt wird, die mithilfe eines Kardangelenks über ein mehrteiliges Gestänge umfangsseitig gegen den Holzmast verspannt wird. Von der Schelle werden Seile gespannt und in der Umgebung verankert, um den Mast zu sichern. Das Kardangelenk und das zugehörige Gestänge verbleiben während der Mastsicherung dauerhaft an dem Holzmast, so dass das Kardangelenk beim Aufstieg durch den Monteur überstiegen werden muss. Das Mastsicherungssystem erschwert daher zusätzlich den Aufstieg des Monteurs.

Weiter besteht das in dieser Art aufgebaute Mastsicherungssystem aus einer Vielzahl von metallischen Einzelteilen, die in einem Transportfahrzeug einen großen Lagerraum einnehmen und unhandlich in der Handhabung sind. So können bekannte Mastsicherungssysteme nicht oder nur unter großem Aufwand von einer einzelnen Person von einem Transportfahrzeug zu einem zu sichernden Holzmast getragen werden. Ist die gleichzeitige Wartung einer Mehrzahl von Holzmasten vorgesehen, so muss für jeden zu sichernden Holzmast ein entsprechendes Metallgestänge mit Kardan-Spannvorrichtung mitgeführt werden.

Die Dokumente US 4,318,246, US 6 389 723 B1 und DE 92 11 619 U1 beschreiben Systeme, die zur Sicherung von Masten geeignet sind.

Vor diesem Hintergrund liegt der Erfindung die technische Problemstellung zugrunde, ein verbessertes Mastsicherungssystem sowie ein Verfahren zum Sichern eines Holzmastes anzugeben, welche die voranstehend beschriebenen Nachteile nicht oder zumindest in geringerem Maße aufweisen, wobei das Mastsicherungssystem insbesondere kompakt während der Anwendung und im Transport ist, ein geringes Gewicht aufweist und leicht zu bedienen ist.

Die voranstehend beschriebene, technische Problemstellung wird gelöst durch ein Mastsicherungssystem nach Anspruch 1 sowie ein Verfahren zum Sichern eines Holzmastes nach Anspruch 12. Vorteilhafte Ausgestaltungen der Erfindung ergeben sich aus den abhängigen Ansprüchen und der nachstehenden Beschreibung.

Gemäß einem ersten Aspekt betrifft die Erfindung ein Mastsicherungssystem, mit wenigstens einer Bandage, die einen flexiblen Gurt hat, der dazu eingerichtet ist, einen Holzmast umfangsseitig zumindest abschnittsweise einzufassen, mit einem ersten Spannseil, das dazu eingerichtet ist, die Bandage gegen eine Mantelfläche des Holzmasts zu verspannen und in einer Umgebung des Holzmastes verankert zu werden, mit einem zweiten Spannseil, das dazu eingerichtet ist, an der Bandage befestigt und in der Umgebung des Holzmastes verankert zu werden, wobei die Bandage eine erste Öse aufweist, an der das erste Spannseil befestigt ist und wobei die Bandage eine zweite Öse aufweist, an der das zweite Spannseil befestigt ist.

Bei dem Holzmast kann es sich um einen eine Stromleitung bzw. eines oder mehrere Leiterseile tragenden Holzmast handeln. Der Holzmast kann ein Telekommunikationsmast sein.

Der zu sichernde Holzmast kann einen Durchmesser von 10 cm oder mehr aufweisen. Der Holzmast einen Durchmesser von bis zu 50 cm aufweisen, insbesondere von bis zu 35 cm.

Die Bandage mit dem flexiblen Gurt kann mithilfe des ersten Spannseils gegen die Mantelfläche des Holzmasts verspannt werden. Die Befestigung der Bandage an dem Holzmast erfolgt daher ohne ein komplexes Kardangelenk und entsprechende Gestänge, sondern kann einzig über ein Spannseil erfolgen. Im Vergleich zu Systemen mit Kardangelenken baut das gegenständliche Mastsicherungssystem daher wesentlich leichter und kompakter.

Weiter ist von Vorteil, dass der flexible Gurt sich an eine Mantelfläche des jeweils zu sichernden Holzmasts anschmiegt und so Unregelmäßigkeiten in der Querschnittsform bzw. der Außenkontur des Holzmastes ausgleichen kann, sodass eine zuverlässige, flächige Anlage der Bandage an dem Holzmast gewährleistet werden kann.

Der flexible Gurt kann beispielsweise aus einem flexiblen, textilen Gewebe hergestellt sein, wie es beispielsweise für Gurtzeug oder Klettergurte verwendet wird. Insbesondere kann der flexible Gurt aus einem synthetischen Material hergestellt sein. Der flexible Gurt kann aus einem Nylongewebe bestehen.

Der Begriff "flexibel" bedeutet vorliegend, dass der Gurt an sich in einem nicht am Holzmast montierten Zustand biegeschlaff ist.

Dadurch, dass die Bandage einen flexiblen Gurt aufweist, können Holzmasten verschiedener Durchmesser gesichert werden, da sich der Gurt an die Krümmung der äußeren Mantelfläche des jeweils zu sichernden Holzmastes anpasst bzw. anschmiegt.

Somit kann ein kostengünstiges, leicht bauendes und einfach zu handhaben des Mastsicherungssystem bereitgestellt werden.

Das erste Spannseil und/oder das zweite Spannseil können Spannseile vom Typ SK9 oder SK11 sein. Das erste Spannseil kann vom Typ SK9 sein. Das zweite und weitere Spannseile zum Abspannen können vom Typ SK11 sein. Die Spannseile können z.B. eine Tragkraft von 25kN oder 30 kN aufweisen. Die statische Dehnbarkeit der Spannseile kann 3% betragen. aufweisen. Auf diese Weise können Setzerscheinungen oder eine Materialermüdung im Bereich von Ankerpunkten oder im Bereich der Anlage der Bandage an dem Holzmast ausgeglichen werden, um eine zuverlässige Sicherung des Holzmastes zu gewährleisten.

Die erste Öse und die zweite Öse können integraler Bestandteil des flexiblen Gurtes sein. So können die Ösen in einem Webprozess oder einem Nähvorgang in den flexiblen Gurt integriert worden sein. Alternativ oder ergänzend können separat bereitgestellte Ösen auf den flexiblen Gurt aufgesetzt worden sein, z.B. durch Nähen oder Nieten, wobei die Ösen aus einem flexiblen Gewebe bestehen können.

Die Spannseile können mit Hilfe von Bodenankern in einer Umgebung des Holzmastes verankert werden. Soweit eine Verankerung in einer Umgebung des Holzmastes aufgrund der Bodenbeschaffenheit nicht möglich ist, können Spannseile alternativ oder ergänzend auch an Fahrzeugen angeschlagen bzw. befestigt werden.

Es können separate Seilspanner bereitgestellt werden, um die Spannseile zu spannen. So kann in einfacher Weise eine jeweils vorgegebene Seilspannung eingestellt werden.

Die Bandage kann mit ihrem flexiblen Gurt enganliegend an der Mantelfläche des Holzmastes befestigt sein, sodass das Übersteigen der Bandage durch einen entlang des Holzmastes aufsteigenden Monteur problemlos ermöglicht wird. Insbesondere weist die Bandage mit dem flexiblen Gurt keine frei auskragenden Gelenke oder Gestänge auf, wie Kardangelenke oder dergleichen, die ein Übersteigen des Mastsicherungssystems erschweren würden.

Insgesamt wird daher ein Mastsicherungssystem angegeben, das kompakt während der Anwendung und im Transport ist, ein geringes Gewicht aufweist und leicht zu bedienen ist.

Nach einer weiteren Ausgestaltung hat das Mastsicherungssystem ein drittes Spannseil, das dazu eingerichtet ist, an der Bandage befestigt und in der Umgebung des Holzmastes verankert zu werden, wobei die Bandage eine Öse aufweist, an der das dritte Spannseil befestigt ist. Das Mastsicherungssystem kann auf diese Weise in drei Richtungen abgespannt bzw. verspannt werden, insbesondere unter einem Winkelversatz von ca. 120°. So können freistehende Einfachmaste oder Strebmaste zuverlässig gesichert werden.

Das Mastsicherungssystem kann drei oder mehr Spannseile aufweisen, die an der Bandage befestigt werden können. Beispielsweise kann das Mastsicherungssystem vier, fünf, sechs oder mehr Spannseile aufweisen, die an der Bandage befestigt werden können. Für jedes Spannseil kann eine separate Öse an der Bandage vorgesehen sein. Alternativ oder ergänzend können zwei oder mehr Seile an einer Öse befestigt sein. An jeder Öse können z.B. ein Spannseil oder jeweils zwei Spannseile befestigt sein.

Alternativ oder ergänzend kann das Mastsicherungssystem eine weitere Bandage aufweisen, insbesondere zur Sicherung eines A-Mastes oder eines Doppelmastes. Jeder Einzelmast des A-Mastes oder des Doppelmastes kann mit jeweils einer Bandage gesichert und abgespannt werden.

Nach einer weiteren Ausgestaltung des Mastsicherungssystems ist vorgesehen, dass das Spannseil zum Verspannen der Bandage durch wenigstens eine dritte Öse geführt ist, wobei das erste Spannseil an der ersten Öse angeschlagen ist, wobei das erste Spannseil lose durch die dritte Öse geführt ist. So kann eine zuverlässige Anlage der Bandage an dem Holzmast erreicht werden. Die erste Öse kann insbesondere an einem ersten Endabschnitt der Bandage vorgesehen sein. Die dritte Öse kann insbesondere an einem zweiten Endabschnitt der Bandage vorgesehen sein.

Erfindungsgemäß ist vorgesehen, dass das erste Spannseil die Bandage umfangsseitig zumindest abschnittsweise einfasst. Das Spannseil kann insbesondere derart angeordnet sein, dass der flexible Gurt in einem am Holzmast montierten Zustand zumindest abschnittsweise zwischen dem ersten Spannseil und dem Holzmast angeordnet ist. Beim Verspannen des ersten Spannseils zieht sich das erste Spannseil schlingenartig um die Bandage, so dass die Bandage und insbesondere deren flexibler Gurt radial gegen den Holzmast gepresst wird. Damit kann eine sichere Befestigung der Bandage an dem Holzmast erreicht werden, die einem Abrutschen der Bandage beim Spannen weiterer Spannseile zuverlässig entgegenwirkt.

Gemäß einer weiteren Ausgestaltung des Mastsicherungssystems ist vorgesehen, dass das erste Spannseil lose durch eine im Bereich des ersten Endabschnitts angeordnete, vierte Öse geführt und zweifach durch die an dem zweiten Endabschnitt angeordnete, dritte Öse geführt ist, insbesondere nach Art eines Flaschenzugs. Eine Rückführung des Spannseils durch die dritte Öse nach Art eines Flaschenzugs ermöglicht eine zuverlässige Befestigung der Bandage an dem Holzmast durch das erste Spannseil.

Entsprechend einer weiteren Ausgestaltung des Mastsicherungssystems ist vorgesehen, dass die Bandage eine Innenseite und eine Außenseite aufweist, wobei die Innenseite zur Anlage an dem Holzmast vorgesehen ist, wobei die Außenseite der Innenseite abgewandt ist und wobei die Bandage eine Führung aufweist, die dazu eingerichtet ist, das erste Spannseil entlang der Außenseite der Bandage zu führen. Die Führung verhindert ein Abgleiten des ersten Spannseils von der Bandage oder von deren Gurt während des Verspannens der Bandage gegen die Mantelfläche des Holzmasts. Die Führung kann aus einer oder mehreren Laschen oder Ösen gebildet sein, die an dem flexiblen Gurt vorgesehen sind.

Gemäß einer weiteren Ausgestaltung des Mastsicherungssystems sind eines oder mehrere Anschlagmittel zum Befestigen eines Spannseils an einer Öse vorgesehen, insbesondere zum Herstellen einer Rückführung des ersten Spannseils nach Art eines Flaschenzugs. So kann das Spannseil beispielsweise durch eine Öse mit einem Karabinerverschluss geführt sein, die z.B. in die erste Öse eingeklinkt werden kann. Auf diese Weise kann mit der Bandage und dem ersten Spannseil ein den Holzmast umfangsseitig vollständig einfassender Verbund geschaffen werden, der über den Karabinerverschluss geöffnet und geschlossen werden kann. Der Karabinerverschluss vereinfacht dabei die Handhabung und Führung des ersten Spannseils, so dass das erste Spannseil nicht für jeden Montage- oder Spannvorgang erneut an der Bandage befestigt oder eingefädelt werden muss.

Der flexible Gurt kann eines oder mehrere Verstärkungselemente aufweisen, die zur Anlage an dem Holzmast vorgesehen sind. Mithilfe der Verstärkungselemente kann ein Abrutschen oder Abgleiten der Bandage beim Verspannen der Spannseile vermieden werden.

Die Verstärkungselemente können aus einem Gummi bestehen oder eine Gummierung aufweisen. Dadurch kann eine verbesserte Haftung an der Mantelfläche des Holzmastes erreicht werden.

Es könne z.B. zwei Verstärkungselemente vorgesehen sein, die jeweils an Endabschnitten der Bandage befestigt sind. Die Bandage kann damit gezielt in den Bereichen lokal verstärkt werden, in denen ein Abrutschen oder Abgleiten der Bandage beim Verspannen der Spannseile zu erwarten ist.

Alternativ oder ergänzend können die Verstärkungselemente eine lokale Verdickung eines Querschnitts der Bandage bilden. So kann die Bandage, insbesondere deren flexibler Gurt, lokal eine erhöhte Materialstärke aufweisen.

In einem am Holzmast montierten Zustand weist die Bandage im Bereich zweier Endabschnitte z.B. jeweils eine lokale Verstärkung auf, die durch eine erhöhte Gurtdicke des flexiblen Gurtes und/oder durch auf dem Gurt applizierte Pads gebildet sein kann. So kann die Befestigung der Bandage an dem Holzmast in kostengünstiger Weise verbessert werden. Es können eine Mehrzahl separater Pads im Bereich der Endabschnitte und/oder in einem zwischen den Endabschnitten gebildeten Mittelabschnitt vorgesehen sein, um die Befestigung der Bandage an dem Holzmast zu verbessern.

Das Mastsicherungssystem kann eine Montagehilfe zum Befestigen der Bandage an dem Holzmast aufweisen, wobei die Montagehilfe einen Stab mit einem endseitigen Montagekopf zum Halten und Aufschieben der Bandage und zum Lösen und Abziehen der Bandage entlang des Holzmasts hat. Die Montagehilfe kann dazu verwendet werden, die Bandage ohne eine Leiter, eine Arbeitsbühne oder dergleichen in der vorgesehenen Höhe an dem Holzmast zu positionieren.

Der Montagekopf kann insbesondere einen Z-förmigen oder S-förmigen Querschnitt haben. Der Stab kann insbesondere als Teleskopstab ausgebildet sein.

Die Form des Montagekopfes kann dergestalt sein, dass eine erste Aufnahme zum Aufschieben der Bandage auf den Holzmast vorgesehen ist, die eine hakenförmige Gestalt haben kann. Die Form des Montagekopfes kann weiter dergestalt sein, dass eine zweite Aufnahme zum Abziehen der Bandage von dem Holzmast vorgesehen ist, die eine hakenförmige Gestalt haben kann. Die erste und zweite Aufnahme können sich zu einer im Querschnitt S-förmigen oder Z-förmigen Gestalt ergänzen. Demnach kann das Mastsicherungssystem ein kompaktes Werkzeug zur Montage und Demontage der Bandage an dem Holzmast aufweisen.

Das Mastsicherungssystem kann einen oder mehrere Spanngurte und drei oder mehr Bodenanker haben, die zur Sicherung eines Mastfußes des Holzmastes vorgesehen sind. Die Bodenanken können im Bereich des Mastfußes in den Boden eingeschlagen und mithilfe des Spanngurtes gegen die Mantelfläche des Holzmastes verspannt werden, in dem der Spanngurt umfangsseitig um die Bodenanker und den Holzmast gelegt und verspannt wird. Der Mastfuß wird auf diese Weise stabilisiert.

Es können eine oder mehrere, insbesondere zwei, Tragehilfen vorgesehen sein, in der Komponenten des Mastsicherungssystems aufnehmbar sind. Ein Köcher kann zur Aufnahme von Bodenankern vorgesehen sein. Die Komponenten des Mastsicherungssystems, wie die Bandage, die Spannseile und dergleichen können insbesondere vollständig in der einen oder den mehren Tragehilfen aufgenommen sein. So können die Sicherheitsrelevanten Komponenten sicher verstaut und komfortabel transportiert oder getragen werden.

Die erste Tragehilfe kann nach Art eines Köchers vorgesehen sein, die zur Aufnahme von Bodenankern bestimmt ist und einen Schultergurt zum Tragen der Tragehilfe durch einen Monteur aufweist. Es kann eine weitere Tragehilfe nach Art eines Seesacks oder dergleichen vorgesehen sein, in der alle weiteren Komponenten des Mastsicherungssystems aufgenommen sind, wie die Bandage, Spannseile, Spannvorrichtungen, Gurte oder dergleichen. Die Tragehilfen können so ausgelegt sein, dass das Mastsicherungssystem von einer einzigen Person getragen werden kann.

Gemäß einem zweiten Aspekt betrifft die Erfindung ein Verfahren zum Sichern eines Holzmastes, mit den Verfahrensschritten:
- Bereitstellen eines erfindungsgemäßen Mastsicherungssystems;
- Aufschieben der Bandage auf den Holzmast;
- Spannen und Verankern der Spannseile.

Um einen Einfachmast aus Holz gegen ein Umstürzen zu sichern, kann zunächst die Bandage um die Mantelfläche des Holzmastes gelegt werden. An der Bandage sind das erste Spannseil, das zum Verspannen der Bandage gegen die Mantelfläche des Holzmastes vorgesehen ist, und beispielsweise zwei weitere Spannseile befestigt.

Das Aufschieben der Bandage auf den Holzmast kann mithilfe einer Montagehilfe erfolgen, die eine Teleskopstange und einen Montagekopf aufweist, der in voranstehend beschriebener Weise zum Aufschieben und Abziehen der Bandage gestaltete Aufnahmen aufweisen kann. Mit der Montagehilfe kann die Bandage in einer vorgesehenen Montagehöhe an dem Holzmast positioniert werden.

Die Montagehilfe hält die Bandage in Position, bis die Bandage mithilfe des ersten Spannseils gegen den Holzmast gepresst wird. Durch das Verspannen des ersten Spannseils wird die Bandage in der vorgesehenen Höhe an dem Holzmast gesichert, so dass die Montagehilfe nicht mehr benötigt wird und entfernt werden kann.

Anschließend können zwei weitere Spannseile beispielsweise unter einem Winkelversatz von 120° zu dem ersten Spannseil und zueinander verspannt und verankert werden, so dass der Holzmast in drei Richtungen verspannt und an drei Positionen im Boden verankert wird.

Die Spannseile können mithilfe von Bodenankern des Mastsicherungssystems in der Umgebung des Holzmastes verankert werden. Zum Spannen der Spannseile können Spanneinrichtungen, insbesondere Seilspanner, verwendet werden, über die eine vorgegebene Seilspannung eingestellt werden kann.

Nach der Sicherung des Holzmastes durch das Mastsicherungssystem kann der Holzmast von einem mit einer Kletterausrüstung ausgestatteten Monteur bestiegen werden, um Wartungsarbeiten durchzuführen.

Nach dem Abschluss der Wartungsarbeiten kann die Bandage mithilfe der Montagehilfe von dem Holzmast abgezogen werden.

Hierzu werden die Spannseile zunächst gelockert, indem beispielsweise die von Spanneinrichtungen aufrecht erhaltene Seilspannung gelöst wird. Die Bandage kann dann mit der Montagehilfe von dem Holzmast abgezogen werden.

Anschließend kann das Mastsicherungssystem in einer oder mehreren Tragehilfen verstaut und beispielsweise von einer einzelnen Person zu einem Transportfahrzeug oder einem weiteren zu sichernden Mast transportiert werden.

Das Mastsicherungssystem erlaubt daher eine zügige Montage und Demontage an dem Holzmast und ist kompakt in Aufbewahrung und Transport.

Nachfolgend wird die Erfindung anhand einer Ausführungsbeispiele darstellenden Zeichnung näher beschrieben. Es zeigen jeweils schematisch:
- Fig. 1: eine Bandage eines erfindungsgemäßen Mastsicherungssystems in einer Seitenansicht und einer Draufsicht;
- Fig. 2: die Bandage aus Figur 1 mit einem ersten Spannseil;
- Fig. 3: ein erfindungsgemäßes Mastsicherungssystem;
- Fig. 4: ein erfindungsgemäßes Mastsicherungssystem in einer Draufsicht;
- Fig. 5: eine Montagehilfe;
- Fig. 6: die Funktionsweise der Montagehilfe aus Fig. 5;
- Fig. 7: Tragehilfen;
- Fig. 8: ein Ablaufdiagramm des erfindungsgemäßen Verfahrens.

In Fig. 1 ist eine Bandage 2 eines erfindungsgemäßen Mastsicherungssystems 34 (siehe Fig. 3) in einer Seitenansicht und in einer Draufsicht dargestellt. Die Bandage 2 hat einen flexiblen Gurt 4, der aus einem Nylongewebe besteht. Der flexible Gurt 4 ist dazu eingerichtet, einen eine Stromleitung tragenden Holzmast 38 umfangsseitig zumindest abschnittsweise einzufassen.

Die Bandage 2 hat eine erste Öse 6, eine zweite Öse 8, eine dritte Öse 10 und eine vierte Öse 12.

Die erste Öse 6 und die vierte Öse 12 sind an einem ersten Endabschnitt 14 der Bandage 2 vorgesehen. Die dritte Öse 10 ist an einem zweiten Endabschnitt 16 der Bandage 2 vorgesehen. Zwischen dem ersten Endabschnitt 14 und dem zweiten Endabschnitt 16 ist ein Mittelabschnitt 18 der Bandage 2 gebildet.

Die Gesamtlänge a der Bandage 2 beträgt vorliegend 60 cm. Die Länge b des flexiblen Gurtes 4 beträgt vorliegend 48 cm. Die breite c des flexiblen Gurtes 4 beträgt vorliegend 9 cm.

Die Bandage 2 weist eine Innenseite 20 und eine Außenseite 22 auf. Die Innenseite 20 ist zur Anlage an einem zu sichernden Holzmast vorgesehen. Die Außenseite 22 ist der Innenseite 20 abgewandt.

Die Bandage 2 weist eine Führung auf, die vorliegend aus zwei auf den flexiblen Gurt 4 aufgenähten Laschen 24 besteht.

Die Laschen 24 sind dazu eingerichtet, ein Spannseil entlang der Außenseite 22 der Bandage 2 zu führen.

Der flexible Gurt 4 weist zwei Verstärkungselemente 26 auf, die zur Anlage an dem zu sichernden Holzmast vorgesehen sind. Die Verstärkungselemente haben vorliegend eine Grundfläche von 6 cm x 9 cm.

Wie insbesondere der im oberen Bildbereich der Fig. 1 dargestellten Seitenansicht der Bandage 2 zu entnehmen ist, bilden die Verstärkungselemente 26 eine lokale Verdickung des Querschnitts der Bandage 2. Die Verstärkungselemente 26 bestehen vorliegend aus Gummi. Die Verstärkungselemente 26 sind im Bereich der Endabschnitte 14, 16 der Bandage 2 angeordnet.

In Fig. 2 ist die Bandage 2 in zwei Seitenansichten dargestellt. An der Bandage 2 ist ein erstes Spannseil 28 befestigt, das dazu eingerichtet ist, die Bandage 2 gegen eine Mantelfläche eines zu sichernden Holzmastes zu verspannen und in einer Umgebung des Holzmastes verankert zu werden.

Das erste Spannseil 28 ist mit einer Öse 30 an der ersten Öse 6 angeschlagen. Das erste Spannseil ist durch die Laschen 24, die zweite Öse 8 und die dritte Öse 10 geführt.

Das erste Spannseil 28 ist mit einem Anschlagmittel, das einen Karabiner-Verschluss hat, an der vierten Öse 12 angeschlagen. Das Anschlagmittel 32 weist eine Öffnung auf, durch die das erste Spannseil 28 lose geführt ist.

Ausgehend von dem Anschlagmittel 32 ist das erste Spannseil 28 durch die dritte Öse 10 zurückgeführt. Gemäß weiteren Ausgestaltungen der Erfindung kann vorgesehen sein, dass das erste Spannseil 28 ohne ein Anschlagmittel 32 unmittelbar durch die vierte Öse 12 geführt ist. Dadurch, dass das erste Spannseil 28 zweifach durch die an dem zweiten Endabschnitt 16 angeordnete, dritte Öse 10 geführt ist, ergibt sich eine Seilführung nach Art eines Flaschenzugs.

Das Anschlagmittel 32 mit dem Karabiner-Verschluss vereinfacht die Positionierung der Bandage 2 an einem Holzmast. So kann durch das Anschlagmittel 32 der geschlossene Verbund geöffnet und um einen Holzmast gelegt werden. Der relativ zu der vierten Öse 12 entkoppelte Zustand des Anschlagmittels 32 ist im unteren Teil der Fig. 2 dargestellt.

Fig. 3 zeigt ein Mastsicherungssystem 34 im fertig montierten Zustand. Die Bandage 2 ist gegen eine Mantelfläche 36 eines Holzmastes 38 verspannt. Das erste Spannseil 28 fasst die Bandage 2 umfangsseitig ein und presst den flexiblen Gurt 4 gegen die Mantelfläche 36 des Holzmastes 38.

Ein zweites Spannseil 40 ist an der zweiten Öse 8 der Bandage 2 angeschlagen. Ein drittes Spannseil 42 ist an der ersten Öse 6 der Bandage 2 angeschlagen, an der auch das ersten Spannseil 28 befestigt ist.

Die Spannseile 28, 40, 42 sind mithilfe von Bodenankern 44 in einem Untergrund bzw. einer Umgebung des Holzmastes verankert. Mithilfe von Seilspannern 46 wird die gewünschte Seilspannung eingestellt.

In einem Fußbereich 48 des Holzmastes 38 sind ebenfalls Bodenanker 44 vorgesehen, um den Fußbereich 48 des Holzmastes 38 zusätzlich zu sichern. Die Bodenanker 44 im Bereich des Mastfußes 48 sind mithilfe eines Gurtes 50 gegen den Holzmast 38 verspannt. Bei dem Gurt 50 handelt es sich um einen Spanngurt.

Aus Gründen der Übersichtlichkeit ist der die stromführenden Leiterseile tragende, obere Teil des Holzmastes 38 nicht dargestellt, wie durch den unterbrochenen Schnitt oberhalb der Bandage 2 angedeutet.

In Fig. 4 ist ein Schnitt entlang der Linie IV-IV aus Fig. 3 dargestellt, um die umfangsseitige Anlage der Bandage 2 an der Mantelfläche 36 des Holzmastes 38 zu verdeutlichen.

Wie aus der Darstellung der Fig. 4 ersichtlich, ist das erste Spannseil 28 umfangsseitig um den flexiblen Gurt 4 geführt. Ausgehend von der ersten Öse 6, an der das erste Spannseil 28 mit einer Öse 30 angeschlagen ist, ist das erste Spannseil 28 durch die Laschen 24, die zweite Öse 8, die dritte Öse 10 und durch das Anschlagmittel 32 geführt, mit dem das erste Spannseil Seil 28 an der vierten Öse 12 befestigt ist.

Das erste Spannseil 28 ist nach Art eines Flaschenzugs zweifach durch die Öse 10 und lose durch das Anschlagmittel 32 geführt, um die Bandage 2 gegen die äußere Mantelfläche 36 des Holzmastes 38 zu verspannen. Zur Verbesserung der Übersichtlichkeit sind das zweite Spannseil 40 und das dritte Spannseil 42 gestrichelt dargestellt.

Das zweite Spannseil 40 und das dritte Spannseil 42 sind jeweils mit einem Karabiner 52 an der ersten Öse 6 bzw. der zweiten Öse 8 angeschlagen.

Die Ösen, Karabiner und Anschlagmittel bestehen vorliegend aus Metall.

Der flexible Gurt ist vorliegend doppelt gelegt und vernäht, um die Ösen 6, 8, 10 und 12 aufzunehmen, so dass die Ösen 6, 8, 10 und 12 unlösbar an dem flexiblen Gurt 4 gehalten sind.

Das Mastsicherungssystem 34 weist zusätzlich eine Montagehilfe 54 auf. Die in Fig. 5 dargestellte Montagehilfe 54 hat einen Stab 56 mit einem endseitigen Montagekopf 58. Der Montagekopf 58 ist zum Halten und Aufschieben der Bandage 2 und zum Lösen und Abziehen der Bandage 2 entlang des Holzmastes 38 vorgesehen. Der Montagekopf 58 hat einen im Wesentlichen Z-förmigen bzw. S-förmigen Querschnitt.

Zur Veranschaulichung der Funktionsweise der Montagehilfe 56, ist in Fig. 6 das Aufschieben der Bandage 2 auf den Holzmast 38 bzw. das Abziehen der Montage von dem Holzmast 38 dargestellt. Im linken Bildteil ist das Aufschieben der Bandage auf den Holzmast 38 gezeigt, wie durch den Pfeil angedeutet. In analoger Weise ist das Abziehen der Bandage 2 von dem Holzmast 38 im rechten Bildteil durch den nach unten gerichteten Pfeil angedeutet.

Das Mastsicherungssystem 34 umfasst zudem die in Fig. 7 dargestellten Tragehilfen 60, 62. Die Tragehilfe 62 ist ein Köcher zur Aufnahme der Bodenanker 44. Die Bodenanker können in Röhren 64 des Köchers 62 aufgenommen werden. Die Bandage 2 sowie die Spannseile können in der Tragehilfe 60 aufgenommen werden.

Beide Tragehilfen 60, 62 weisen jeweils Gurte 66 zum Schultern der Tragehilfen 60,62 auf. Auf diese Weise kann das Mastsicherungssystem 34 von einer einzelnen Person transportiert werden. Zudem dienen die Tragehilfen 60, 62 dem Schutz des Mastsicherungssystems 34 während des Transports, beispielsweise in einem Fahrzeug.

Fig. 8 zeigt schematisch den Ablauf eines erfindungsgemäßen Verfahrens zum Sichern eines Holzmastes 38. In einem Schritt 68 wird ein erfindungsgemäßes Mastsicherungssystem 34 bereitgestellt. In einem Schritt 70 wird die Bandage 2 auf den Holzmast 38 aufgeschoben. In einem Schritt 72 werden die jeweiligen Spannseile gespannt und verankert. Es versteht sich, dass ein Aufschieben der Bandage 2 auf den Holzmast in voranstehend beschriebener Weise unter Einsatz einer Montagehilfe erfolgen kann. Dies gilt gleichermaßen für das Abziehen der Bandage beim Demontieren des Mastsicherungssystems von dem zu sichernden Holzmast.

### Bezugszeichen

- 2: Bandage
- 4: flexibler Gurt
- 6: erste Öse
- 8: zweite Öse
- 10: dritte Öse
- 12: vierte Öse
- 14: erster Endabschnitt
- 16: zweiter Endabschnitt
- 18: Mittelabschnitt
- 20: Innenseite
- 22: Außenseite
- 24: Laschen
- 26: Verstärkungselemente
- 28: erstes Spannseil
- 30: Öse
- 32: Anschlagmittel
- 34: Mastsicherungssystem
- 36: Mantelfläche
- 38: Holzmast
- 40: zweites Spannseil
- 42: drittes Spannseil
- 44: Bodenanker
- 46: Seilspanner
- 48: Fußbereich des Holzmastes
- 50: Spanngurt
- 52: Anschlagmittel, Karabiner
- 54: Montagehilfe
- 56: Stab, Teleskopstab
- 58: Montagekopf
- 60: Tragehilfe
- 62: Tragehilfe, Köcher
- 64: Röhren
- 66: Gurte
- 68: Verfahrensschritt
- 70: Verfahrensschritt
- 72: Verfahrensschritt
- a: Länge der Bandage 2
- b: Länge des Gurtes 4
- c: Breite des Gurtes 4

## Patentansprüche

1. Mastsicherungssystem,
- mit wenigstens einer Bandage (2), die einen flexiblen Gurt (4) hat, der dazu eingerichtet ist, einen Holzmast (38) umfangsseitig zumindest abschnittsweise einzufassen,
- mit einem ersten Spannseil (28), das dazu eingerichtet ist, die Bandage (2) gegen eine Mantelfläche (36) des Holzmasts (38) zu verspannen und in einer Umgebung des Holzmastes (38) verankert zu werden,
- mit einem zweiten Spannseil (40), das dazu eingerichtet ist, an der Bandage (2) befestigt und in der Umgebung des Holzmastes (38) verankert zu werden,
- wobei die Bandage eine erste Öse (6) aufweist, an der das erste Spannseil (28) befestigt ist, und
- wobei die Bandage (2) eine zweite Öse (8) aufweist, an der das zweite Spannseil (40) befestigt ist,
**dadurch gekennzeichnet, dass**
- das erste Spannseil (28) die Bandage (2) umfangsseitig zumindest abschnittsweise einfasst.

2. Mastsicherungssystem nach Anspruch 1,
- mit einem dritten Spannseil (42), das dazu eingerichtet ist, an der Bandage (2) befestigt und in der Umgebung des Holzmastes (38) verankert zu werden, wobei das dritte Spannseil (42) an der ersten Öse (6) der Bandage angeschlagen ist, an der auch das erste Spannseil (28) befestigt ist, und/oder
- mit einer weiteren Bandage, insbesondere zur Sicherung eines A-Mastes oder eines Doppelmastes.

3. Mastsicherungssystem nach einem der voranstehenden Ansprüche,
- wobei das erste Spannseil (28) zum Verspannen der Bandage (2) durch wenigstens eine dritte Öse (10) geführt ist,
- wobei das erste Spannseil (28) an der ersten Öse (6) angeschlagen ist, und
- wobei das erste Spannseil lose durch die dritte Öse (10) geführt ist, insbesondere,
- dass die erste Öse (6) an einem ersten Endabschnitt (14) der Bandage (2) vorgesehen ist und
- dass die dritte Öse (10) an einem zweiten Endabschnitt (16) der Bandage (2) vorgesehen ist.

4. Mastsicherungssystem nach Anspruch 3,
- wobei das erste Spannseil (28) lose durch eine im Bereich des ersten Endabschnitts angeordnete, vierte Öse (12, 32) geführt und zweifach durch die an dem zweiten Endabschnitt angeordnete, dritte Öse (10) geführt ist, insbesondere nach Art eines Flaschenzugs.

5. Mastsicherungssystem nach einem der voranstehenden Ansprüche,
- wobei die Bandage eine Innenseite (20) und eine Außenseite (22) aufweist,
- wobei die Innenseite (20) zur Anlage an dem Holzmast (38) vorgesehen ist,
- wobei die Außenseite (22) der Innenseite (20) abgewandt ist und
- wobei die Bandage (2) eine Führung (24) aufweist, die dazu eingerichtet ist, das erste Spannseil (28) entlang der Außenseite (22) der Bandage (2) zu führen.

6. Mastsicherungssystem nach einem der voranstehenden Ansprüche,
- wobei eines oder mehrere Anschlagmittel (30, 32, 52) zum Befestigen eines Spannseils (28, 40, 42) an einer Öse (6, 8, 10, 12) vorgesehen sind, insbesondere zum Herstellen einer Rückführung des ersten Spannseils (28) nach Art eines Flaschenzugs.

7. Mastsicherungssystem nach einem der voranstehenden Ansprüche,
- wobei der flexible Gurt (4) eines oder mehrere Verstärkungselemente (26) aufweist, die zur Anlage an dem Holzmast (38) vorgesehen sind und
- wobei die Verstärkungselemente (26) insbesondere aus einem Gummi bestehen.

8. Mastsicherungssystem nach Anspruch 7,
- wobei zwei Verstärkungselemente (26) vorgesehen sind, die jeweils an Endabschnitten (14, 16) der Bandage (2) befestigt sind und/oder
- wobei die Verstärkungselemente (26) eine lokale Verdickung eines Querschnitts der Bandage (2) bilden.

9. Mastsicherungssystem nach einem der voranstehenden Ansprüche,
- wobei das Mastsicherungssystem (34) eine Montagehilfe (54) zum Befestigen der Bandage (2) an dem Holzmast (38) aufweist und
- wobei die Montagehilfe (54) einen Stab (56) mit einem endseitigen Montagekopf (58) zum Halten und Aufschieben der Bandage (2) und zum Lösen und Abziehen der Bandage (2) entlang des Holzmasts (38) hat, insbesondere,
- dass der Montagekopf (58) einen Z-förmigen oder S-förmigen Querschnitt hat und
- dass der Stab (56) als Teleskopstab ausgebildet ist.

10. Mastsicherungssystem nach einem der voranstehenden Ansprüche,
- wobei einer oder mehrere Spanngurte (50) und drei oder mehr Bodenanker (44) vorgesehen sind, die zur Sicherung eines Mastfußes (48) des Holzmastes (38) vorgesehen sind,
und/oder
- wobei eine oder mehrere, insbesondere zwei, Tragehilfen (60, 62) vorgesehen sind, in der das Mastsicherungssystem (34) aufnehmbar ist, insbesondere, dass ein Köcher (62) zur Aufnahme von Bodenankern (44) vorgesehen ist.

11. Verfahren zum Sichern eines Holzmastes, mit den Verfahrensschritten :
- Bereitstellen eines Mastsicherungssystems (34) nach einem der voranstehenden Ansprüche;
- Aufschieben der Bandage (2) auf den Holzmast 38;
- Spannen und Verankern der Spannseile (28, 40, 42).

## Claims

1. Mast-securing system
- having at least one band-tight support (2), which has a flexible strap (4), which is designed to surround a wooden mast (38) circumferentially at least to some extent,
- having a first tensioning cable (28), which is designed to brace the band-tight support (2) against a lateral surface (36) of the wooden mast (38) and to be anchored in an area surrounding the wooden mast (38),
- having a second tensioning cable (40), which is designed to be fastened on the band-tight support (2) and to be anchored in the area surrounding the wooden mast (38),
- wherein the band-tight support has a first eyelet (6), on which the first tensioning cable (28) is fastened, and
- wherein the band-tight support (2) has a second eyelet (8), on which the second tensioning cable (40) is fastened,
**characterized in that**
- the first tensioning cable (28) surrounds the band-tight support (2) circumferentially at least to some extent.

2. Mast-securing system according to Claim 1,
- having a third tensioning cable (42), which is designed to be fastened on the band-tight support (2) and to be anchored in the area surrounding the wooden mast (38), wherein the third tensioning cable (42) is attached to the first eyelet (6) of the band-tight support, the first tensioning cable (28) also being fastened on said eyelet, and/or
- having a further band-tight support, in particular for securing an A-mast or a double mast.

3. Mast-securing system according to either of the preceding claims,
- wherein the first tensioning cable (28), for bracing the band-tight support (2), is guided through at least a third eyelet (10),
- wherein the first tensioning cable (28) is attached to the first eyelet (6), and
- wherein the first tensioning cable is guided loosely through the third eyelet (10), in particular
- in that the first eyelet (6) is provided on a first end portion (14) of the band-tight support (2), and
- in that the third eyelet (10) is provided on a second end portion (16) of the band-tight support (2).

4. Mast-securing system according to Claim 3,
- wherein the first tensioning cable (28) is guided loosely through a fourth eyelet (12, 32), which is arranged in the region of the first end portion, and is guided twice through the third eyelet (10), which is arranged on the second end portion, guidance being achieved in particular in the manner of a pulley.

5. Mast-securing system according to one of the preceding claims,
- wherein the band-tight support has an inner side (20) and an outer side (22),
- wherein the inner side (20) is provided for abutment against the wooden mast (38),
- wherein the outer side (22) is directed away from the inner side (20), and
- wherein the band-tight support (2) has a guide (24), which is designed to guide the first tensioning cable (28) along the outer side (22) of the band-tight support (2).

6. Mast-securing system according to one of the preceding claims,
- wherein one or more attachment means (30, 32, 52) are provided for fastening a tensioning cable (28, 40, 42) on an eyelet (6, 8, 10, 12), in particular in order to achieve return guidance of the first tensioning cable (28) in the manner of a pulley.

7. Mast-securing system according to one of the preceding claims,
- wherein the flexible strap (4) has one or more reinforcing elements (26), which are provided for abutment against the wooden mast (38), and
- wherein the reinforcing elements (26) consist, in particular, of a rubber.

8. Mast-securing system according to Claim 7,
- wherein two reinforcing elements (26) are provided, each being fastened on end portions (14, 16) of the band-tight support (2), and/or
- wherein the reinforcing elements (26) form a local thickening of a cross section of the band-tight support (2).

9. Mast-securing system according to one of the preceding claims,
- wherein the mast-securing system (34) has an installation aid (54) for fastening the band-tight support (2) on the wooden mast (38), and
- wherein the installation aid (54) has a rod (56) with an end-side installation head (58) for retaining the band-tight support (2) and pushing it on, and for releasing the band-tight support (2) and pulling it off, along the wooden mast (38), in particular
- in that the installation head (58) has a Z-shaped or S-shaped cross section, and
- in that the rod (56) is designed in the form of a telescopic rod.

10. Mast-securing system according to one of the preceding claims,
- wherein one or more tensioning straps (50) and three or more ground anchors (44) are provided in order to secure a foot (48) of the wooden mast (38), and/or
- wherein one or more, in particular two, carrying aids (60, 62) are provided, it being possible for the mast-securing system (34) to be accommodated therein, in particular in that a quiver-type holder (62) is provided in order to accommodate ground anchors (44).

11. Method for securing a wooden mast, having the following method steps:
- providing a mast-securing system (34) according to one of the preceding claims;
- pushing the band-tight support (2) onto the wooden mast (38);
- tensioning and anchoring the tensioning cables (28, 40, 42).

## Revendications

1. Système de fixation de mât,
- comprenant au moins un bandage (2) qui présente une sangle flexible (4) qui est prévue pour enserrer un mât en bois (38) au moins en partie sur la périphérie,
- comprenant un premier câble de tension (28) qui est prévu pour serrer le bandage (2) contre une surface d'enveloppe (36) du mât en bois (38), et pour être ancré dans un environnement du mât en bois (38),
- comprenant un deuxième câble de tension (40) qui est prévu pour être fixé au bandage (2) et pour être ancré dans l'environnement du mât en bois (38),
- le bandage présentant un premier œillet (6) auquel est fixé le premier câble de tension (28) et
- le bandage (2) présentant un deuxième œillet (8) auquel est fixé le deuxième câble de tension (40),
**caractérisé en ce que**
- le premier câble de tension (28) enserre le bandage (2) au moins en partie sur la périphérie.

2. Système de fixation de mât selon la revendication 1,
- comprenant un troisième câble de tension (42) qui est prévu pour être fixé au bandage (2) et pour être ancré dans l'environnement du mât en bois (38), le troisième câble de tension (42) étant attaché au premier œillet (6) du bandage auquel est également fixé le premier câble de tension (28),
et
- comprenant un bandage supplémentaire, en particulier pour la fixation d'un mât en A ou d'un double mât.

3. Système de fixation de mât selon l'une quelconque des revendications précédentes,
- dans lequel le premier câble de tension (28) pour serrer le bandage (2) est guidé à travers au moins un troisième œillet (10),
- dans lequel le premier câble de tension (28) est attaché au premier œillet (6), et
- dans lequel le premier câble de tension est guidé lâchement à travers le troisième œillet (10), en particulier
- en ce que le premier œillet (6) est prévu au niveau d'une première portion d'extrémité (14) du bandage (2) et
- en ce que le troisième œillet (10) est prévu au niveau d'une deuxième portion d'extrémité (16) du bandage (2).

4. Système de fixation de mât selon la revendication 3,
- dans lequel le premier câble de tension (28) est guidé lâchement à travers un quatrième œillet (12, 32) disposé dans la région de la première portion d'extrémité et est guidé deux fois à travers le troisième œillet (10) disposé au niveau de la deuxième portion d'extrémité, en particulier à la manière d'un palan.

5. Système de fixation de mât selon l'une quelconque des revendications précédentes,
- dans lequel le bandage présente un côté intérieur (20) et un côté extérieur (22),
- le côté intérieur (20) étant prévu pour s'appliquer contre le mât en bois (38),
- le côté extérieur (22) étant opposé au côté intérieur (20) et
- le bandage (2) présentant un guide (24) qui est prévu pour guider le premier câble de tension (28) le long du côté extérieur (22) du bandage (2) .

6. Système de fixation de mât selon l'une quelconque des revendications précédentes,
- dans lequel un ou plusieurs moyens de butée (30, 32, 52) pour la fixation d'un câble de tension (28, 40, 42) à un œillet (6, 8, 10, 12) sont prévus, en particulier pour créer un renvoi du premier câble de tension (28) à la manière d'un palan.

7. Système de fixation de mât selon l'une quelconque des revendications précédentes,
- dans lequel la courroie flexible (4) présente un ou plusieurs éléments de renforcement (26) qui sont prévus pour s'appliquer contre le mât en bois (38) et
- dans lequel les éléments de renforcement (26) se composent en particulier d'un caoutchouc.

8. Système de fixation de mât selon la revendication 7,
- dans lequel deux éléments de renforcement (26) sont prévus, lesquels sont chacun fixés à des portions d'extrémité (14, 16) du bandage (2) et/ou
- dans lequel les éléments de renforcement (26) forment un épaississement local d'une section transversale du bandage (2).

9. Système de fixation de mât selon l'une quelconque des revendications précédentes,
- le système de fixation de mât (34) présentant un auxiliaire de montage (54) pour la fixation du bandage (2) au mât en bois (38) et
- dans lequel l'auxiliaire de montage (54) présente une barre (56) avec une tête de montage (58) du côté de l'extrémité, pour retenir et pousser le bandage (2) et pour desserrer et retirer le bandage (2) le long du mât en bois (38), en particulier
- en ce que la tête de montage (58) présente une section transversale en forme de Z ou en forme de S et
- en ce que la barre (56) est réalisée sous forme de barre télescopique.

10. Système de fixation de mât selon l'une quelconque des revendications précédentes,
- dans lequel une ou plusieurs courroies de tension (50) et trois ou plus de trois ancrages au sol (44) sont prévus, lesquels sont prévus pour fixer un pied de mât (48) du mât en bois (38),
et/ou
- dans lequel un ou plusieurs, en particulier deux, auxiliaires de support (60, 62) sont prévus, dans lesquels le système de fixation de mât (34) peut être reçu, en particulier en ce qu'un fourreau (62) est prévu pour recevoir des ancrage au sol (44).

11. Procédé pour la fixation d'un mât en bois, comprenant les étapes de procédé suivantes :
- fourniture d'un système de fixation de mât (34) selon l'une quelconque des revendications précédentes ;
- enfoncement du bandage (2) sur le mât en bois (38) ;
- serrage et ancrage des câbles de tension (28, 40, 42) .
